# EUROPÄISCHE PATENTSCHRIFT

(11) **EP 0 137 070 B1**
(45) Veröffentlichungstag und Bekanntmachung des Hinweises auf die Patenterteilung: **13.12.1989**
(21) Anmeldenummer: 83110111.8
(22) Anmeldetag: 11.10.1983
(51) Int. Cl.: D03J 1/00

(54) **Vorrichtung zum Reinigen bzw. Ausblasen von Arbeitsstellen in einer Webmaschine**
Device for cleaning or blowing out loom parts
Dispositif pour nettoyer ou souffler des parties d'une machine à tisser

(43) Veröffentlichungstag der Anmeldung: 17.04.1985
(73) Patentinhaber: GEBRÜDER SULZER AKTIENGESELLSCHAFT, CH-8401 Winterthur (CH)
(72) Erfinder: Schachenmann, Andreas, Dr., CH-8200 Schaffhausen (CH)
(74) Vertreter: Sparing Röhl Henseler Patentanwälte

(56) Entgegenhaltungen:
- CH-A- 475 393
- CH-A- 483 509
- DE-A- 1 535 894
- DE-A- 1 919 229
- DE-B- 2 712 983
- FR-E- 65 058
- GB-A- 1 124 341
- JP-Y-80 004 305
- US-A- 2 798 825

## Beschreibung

Die Erfindung betrifft eine Vorrichtung zum Reinigen bzw. Ausblasen von Arbeitsstellen in einer Webmaschine, welche Vorrichtung mindestens eine mit Druckluft beaufschlagte Leitung enthält, die zu mindestens einem schlitzartigen Luftaustritt führt, der oberhalb der zu reinigenden Arbeitsstellen angeordnet ist und die Luft periodisch über die Arbeitsstellen ausbläst.

Bei der Garnverarbeitung entsteht je nach der Art des Garns mehr oder weniger starker Abrieb bzw. Flug. Besonders extrem zeigt sich dieses Problem an solchen Stellen, wo das Garn eine Scheuerbeanspruchung, beispielsweise eine Richtungsumlenkung, erfährt. Eine diesbezügliche Problemstelle ist bei Webmaschinen der Garnvorlage- und Schusseintragsbereich. Denn wird in dieser Zone die Flugansammlung nicht verhindert, so gelangt Flug zusammen mit dem Schussfaden in das Webfach und führt dort zu Gewebeverunreinigungen. Besonders gravierend ist dies, wenn der Flug vor seiner Mitnahme durch den Schussfaden im Schusswerk bereits durch Schmieröl verunreinigt worden ist. In das Gewebe eingetragene Flug vermindert die Gewebequalität in unerwünschtem Masse.

Zum Reinigen und Ausblasen von derartigen Arbeitsstellen sind daher eine Vielzahl von Vorschlägen bekannt, mit denen die kritischen Arbeitsstellen einer Webmaschine von Flug befreit oder freigehalten werden sollen. Es handelt sich bei diesen Vorrichtungen um Abblas- und/oder Absaugvorrichtungen, die entweder fest installiert sind oder über den Webmaschinen eines Saales hin- und -herwandern. In diesen Vorrichtungen werden dabei häufig die Webmaschine - im allgemeinen quer zu der Richtung der wandernden Vorrichtung - überstreichende Luftstrahlen verwendet, deren Bewegung durch Schwenkdüsen erzeugt wird.

Mit diesen Schwenkdüsen ausgestattete Vorrichtungen, die über die Webmaschinen eines Saales hinwegwandern, sind beispielsweise aus der DE-PS 1535894, der DE-OS 19 19 229 oder aus der US-PS 2 798 825 bekannt. Diese Vorrichtungen bzw. Anlagen sind aufwendig. Weiterhin ist es mit ihnen wegen des Hin- und Herschwenkens der Schwenkdüse nicht möglich, den Flug nur in einer Richtung aus der Webmaschine wegzutransportieren. Dieses ist jedoch beispielsweise im Schusseintragsbereich einer Webmaschine erforderlich, wo der Fasernflug entgegen der Schussfadenrichtung aus dem Schusswerk heraustransportiert werden muss.

Weiterhin sind ortsfeste Blasvorrichtungen bekannt. Diese ortsfesten Vorrichtungen blasen nur einen örtlich eng begrenzten Bereich der Maschine ab (DE-AS 27 12 983), ohne dass dadurch der aus diesem Bereich weggeblasene Flug vollständig aus der Maschine entfernt wird. Andere fest installierte Vorrichtungen (JP-GM 4305/80) haben über dem Schusswerk eine Ausblasdüse und unterhalb desselben eine Absaugdüse. Bei dieser Konstruktion wird der von der Luftstrahlen erfasste Fasernflug nur im « Strahlenbereich » der Ausblasdüse erfasst und nach allen Seiten weggeblasen, so dass dieser sich mindestens zum Teil ebenfalls in Schussfadenlaufrichtung bewegt.

In der FR-PS 65 058 (1. Addition zu 984 097) sind Reinigungsvorrichtungen für Spinnmaschinen gezeigt und beschrieben. Durch diese Vorrichtungen werden die Maschinen in Längsrichtung zonenweise periodisch abgeblasen. Bei einer dieser Konstruktionen erfolgt das Abblasen durch gerade nach unten gerichtete Luftstrahlen, also ähnlich wie bei dem vorstehend erwähnten JP-Schutzrecht. Bei einer anderen der dortigen Vorrichtungen werden hin- und hergehende Luftstrahlen zur Reinigung benutzt, mit denen es - wie bereits geschildert - nicht möglich ist, den Flug in einer Richtung aus der Maschine zu entfernen.

Aufgabe der Erfindung ist es, eine konstruktiv einfache und mit geringem Aufwand realisierbare Vorrichtung zu schaffen, mit der Fasernflug von den Arbeitsstellen nach einer Seite, beispielsweise aus dem Schusswerk gegen die Fadenlaufrichtung, wegtransportiert werden kann. Diese Aufgabe wird erfindungsgemäss dadurch gelöst, dass der Luftaustritt einen kontinuierlich rotierenden Rundkörper aufweist, der parallel zum im Raum feststehenden, quer zur Fadenlaufrichtung angeordneten Luftaustritt verläuft, und dass ferner über einen Winkelbereich in Umfangsrichtung des Rotationskörpers eine einseitige periodische Auslenkung für den aus einer schmalen schlitzartigen Ausblasdüse austretenden Luftstrahl vorgesehen ist.

Die periodisch einseitig ausgelenkten Luftstrahlen « kehren " den Fasernflug wie ein Besen nach einer Seite weg, wobei sich im Gegensatz zu Vorrichtungen mit stationären Luftstrahlen keine Toträume für Flugansammlungen bilden können. Gegenüber Schwenkdüsen wird der Flug in einer definierten Richtung wegtransportiert, ohne dass dafür eine besondere Steuerung der Luftzufuhr notwendig ist. Weiterhin ist ein Antrieb für einen ständig rotierenden Rundkörper einfacher als ein Schwenkmechanismus.

Bei einer besonders einfachen und betriebssicheren Konstruktion, bei der der Luftaustritt keine bewegten Teile enthält, kann der Luftaustritt starr gegen ein Ende der zu reinigende Arbeitsstelle gerichtet und der Rundkörper zur Erzeugung eines Coanda-Effektes neben der Austrittsöffnung in die Auslenkrichtung versetzt angeordnet sein. Der Rundkörper ist dabei beispielsweise ein Stufenkörper mit mindestens einer Stufe ; er kann jedoch besonders vorteilhaft aus längs eines Durchmessers gegeneinander verschobenen Kreiszylindersektoren mit gleichen Radien bestehen, wobei zweckmässigerweise zwei bis vier Stufen auf dem Umfang des Stufenkörpers vorhanden sind.

Weitere vorteilhafte Möglichkeiten für den Aufbau der neuen Vorrichtung sind gegeben, wenn der Rundkörper als Hohlzylinder mit den auf dem Umfang verteilten schlitzartigen Ausblasdüsen in einem feststehenden, ihn konzentrisch umgebenden Gehäuse angeordnet ist, das die Druckleitung abschliesst und für den Luftstrahl einen, sich über einen Winkelbereich seines Umfanges erstreckenden, wobei der Winkelbereich der Ausblasdüsen relativ zu demjenigen des Luftaustritts im feststehenden Gehäuse schmal ist. Selbstverständlich ist auch die « Umkehrung » zulässig, bei der der Rundkörper als Hohlzylinder mit auf dem Umfang verteilten schmalen schlitzartigen Ausblasdüsen ein feststehendes Gehäuse konzentrisch eng umgibt, das die Druckleitung abschliesst und für den Luftstrahl einen sich über einen Winkelbereich seines Umfangs erstreckenden Luftaustritt hat, wobei der Winkelbereich der Ausblasdüsen relativ zu demjenigen des Luftaustritts im feststehenden Gehäuse schmal ist.

Der Antrieb des Rundkörpers kann entweder durch einen Motor oder durch die abzulenkende Luft selbst erfolgen, wobei zur Begrenzung der Anzahl Ablenkungen pro min - vorteilhaft erfolgen 1-60, vorzugsweise bis 30, Ablenkungen/min - die Drehzahl des Rundkörpers durch eine einstellbare Reibungsbremse beherrscht werden kann.

Bei einer Webmaschine, die mit einer solchen Vorrichtung versehen ist, kann diese vorteilhaft für die Reinigung eines Teils des Schusseintragbereiches dienen, wobei der Luftaustritt der Vorrichtung in ein ganzes System von Reinigungsdüsen installiert sein kann ; insbesondere ist es zweckmässig, den Luftaustritt im Bereich von Fadenspanner und Fadenbremse anzuordnen oder aus diesem heraus in Richtung auf die Fadenübergabezone hin zu verschieben. Das erwähnte System, das Gegenstand der EP-Anmeldung 0 137 069 ist, kann dabei vervollständigt sein durch eine in Schussfadenlaufrichtung dem Luftaustritt nachgeordnete quer zur Schussfadenrichtung verlaufende Schlitzdüse, die einen vertikalen Luftvorhang zwischen Fadenschere und Schusswerk legt. Im Zusammenhang mit dem Luftvorhang ist es weiterhin vorteilhaft, wenn fadeneinlaufseitig der Fadenschere eine Abdeckplatte den Luftvorhang webladenseitig begrenzt. Eine weitere Vervollkommnung lässt sich erreichen, wenn in Schussfadenlaufrichtung zwischen dem Luftaustritt und der Schlitzdüse eine Luftausblasdüse angeordnet ist, deren dem Schussfadenlauf schräg entgegengerichteter Luftstrahl von oben auf den Schusswerkbereich gerichtet ist.

Im folgenden wird die Erfindung anhand von Ausführungsbeispielen im Zusammenhang mit der Zeichnung näher erläutert.
Fig. 1 zeigt schematisch in räumlicher Darstellung und in einem Schnitt senkrecht zum Austrittsschlitz eine erste Ausführungsform eines erfindungsgemäss gestalteten Luftaustritts zur einseitigen Ablenkung des Luftstrahles ;
Fig. 2 ist in ähnlicher Darstellung, jedoch noch stärker schematisiert, eine zweite Ausführungsform des Luftaustrittes ;
Fig. 3 und 4 geben - ebenfalls in Schnitten senkrecht zum Austrittsschlitz - zwei weitere Varianten des Luftaustrittes wieder, während
Fig. 5 wiederum in räumlicher Darstellung eine Vorrichtung zur Reinigung des Schussfadeneintragsbereiches einer Webmaschine zeigt, bei der der neue Luftaustritt in ein mehrere Blasstellen aufweisendes System integriert ist.

Eine nicht dargestellte Druckluftleitung endet bei dem Luftaustritt 1 nach Fig. 1 in einem Gehäuse, das an seinem freien Ende durch eine nicht gezeigte Rückwand verschlossen ist ; dadurch wird in ihm ein Druckraum 2 gebildet. Dieser weist einen tangentialen, sich trichterförmig verengenden Austrittsschlitz 3 auf, der durch eine Seitenwand 4 des Gehäuses und einen Formkörper 5 in seinem Inneren gebildet ist.

In Richtung der Luftströmung ist nach dem Austrittsschlitz 3 unterhalb des Formkörpers 5 ein Rundkörper 6 vorgesehen, der um seine Achse 7 rotieren kann, wobei für seinen Antrieb beispielsweise ein nicht gezeigter Elektromotor dient.

Die Achse 7 ist gegen den Austrittsschlitz 3 seitlich so versetzt, dass die gekrümmten Flächen des Rundkörpers 6, die im gezeigten Beispiel aus zwei längs eines Durchmessers 8 getrennten und gegeneinander verschobenen Hälften eines Kreiszylindermantels bestehen, in den aus dem Austrittsschlitz 3 austretenden Luftstrom hineinragen und diesen einseitig in Richtung auf den Rundkörper 6 ablenken.

Die durch das Versetzen der Zylinderhälften erzeugten Stufen 9 des Rundkörpers 6 bewirken, dass die an der gekrümmten Fläche anliegende Strömung nach einer halben Drehung des Rundkörpers 6 abreisst, wodurch die Ablenkung des Luftstrahls aufgehoben wird und die Luftströmung in die Richtung des Austrittsschlitzes 3 « zurückspringt _{"}. Erfolgt eine gleichmässige und kontinuierliche Rotation des Rundkörpers 6, der einseitig teilweise von einer der Wand 4 gegenüberliegenden Wand 18 des Gehäuses umfasst wird, so erzeugt man auf diese Weise einen periodisch einseitig ausgelenkten Luftstrahl, der als « Luftbesen _{"} die Arbeitsstellen der Webmaschine nach einer Seite hin « abkehrt _{"}.

Bei der Ausführungsform nach Fig. 2 ist ein Teil des Rundkörpers 5 als zahnradähnliche Luftturbine 10 ausgebildet, die einen Selbstantrieb für die Rotation des Rundkörpers 6 darstellt. Dieser Selbstantrieb ergäbe jedoch, sich selbst überlassen, zu hohe Drehzahlen für den Rundkörper 6, die, wie bereits erwähnt, bei zweistufiger Ausführung maximal 30 U/min. betragen dürfen ; der Selbstantrieb wird daher durch eine nur schematisch angedeutete, auf die Achse 7 wirkende Reibungsbremse 11 gebremst. Da sich im Laufe des Betriebes - beispielsweise durch Verschmutzungen im Ventilator « des Luftantriebes _{"} und/oder in der Lagerung des Rundkörpers 6 - die zur Aufrechterhaltung einer bestimmten Drehzahl notwendige Bremskraft ändert, ist diese Bremskraft einstellbar, was nicht ausdrücklich dargestellt ist.

In Fig. 3 ist der Rundkörper ein an eine Druckleitung 12 angeschlossener Hohlzylinder 13, der, über die Welle 17 durch die abzulenkende Luft oder durch einen Elektromotor angetrieben, rotieren kann. Er hat zwei sich diametral gegenüberliegende Luftaustrittsschlitze 14 und sitzt in einem ebenfalls hohlzylinderischen, die Druckleitung 12 abschliessenden Gehäuse 15. Im Umfang des Gehäuses 15 ist über die Breite der Schlitze 14 ein Winkelbereich 16 ausgenommen, der bei rotierendem Hohlzylinder 13 die erforderliche einseitige Ablenkung des Luftstrahles für die « Luftbesen »-Wirkung bewirkt.

Fig. 4 ist die Umkehrung von Fig. 3 ; hier sitzt ein rotierender Hohlzylinder 23, der wiederum Schlitze 24 hat, aussen auf einem die Druckleitung 22 abschliessenden Gehäuse 25, in dem eine Ausnehmung 26 für den « Kehrbereich des Luftbesens " vorhanden ist.

Fig. 5 stellt einen Blick auf den Schusseintragsbereich einer Webmaschine in Richtung entgegen dem Schussfadenlauf, d. h. von der Maschine her gesehen, dar. An eine nicht dargestellte Luftversorgung, die zweckmässigerweise aus einem der einzelnen Maschine zugeordneten und gegebenenfalls von ihr - oder durch einen separaten Elektromotor - angetriebenen, Luft des Websaales ansaugenden Ventilators und aus einer ebenfalls nicht gezeigten Druckluftverteilleitung besteht, sind neben dem Luftaustritt 1 nach Fig. 1 eine quer zur Schussfadenrichtung stehende Schlitzdüse 30 und eine schräg gegen das Schusswerk 34 gerichtete Luftausblasdüse 31 angeschlossen. Die beiden Düsen 30 und 31 sitzen am Ende einer gemeinsamen Verteilleitung 32 ; die Schlitzdüse 30 ist so angeordnet und gerichtet, dass sie einen vertikalen Luftvorhang zwischen die Fadenschere 33 und das Schusswerk 34 legt.

Dieses ist nur schematisch und teilweise wiedergegeben : So sind im Vordergrund der vorderen und der hinteren Schlossklotz 35 bzw. 38 und der Rückholeröffner 36 mit einem Antriebshebel 37 skizziert, während hinter dem strichpunktiert angedeuteten Schussfaden 39 der Rückholerhebei 40, der Rückholer oder Fadengeber 41, ein Projektil 42 und Führungen 43 für das nicht sichtbare Schlagwerk und den Rückholer 41, sowie das Projektil 42 erkennbar sind. Unterhalb des Luftaustrittes 1 sind darüberhinaus Fadenspanner 44, Fadenbremse 45 und Schussfadenspule 46 dargestellt.

Der aus der schräggestellten Luftausblasdüse 31 austretende Luftstrom ist vor allem auf die Führungen 43 des Projektils 42 und die Fadenübergabe gerichtet, während der Luftaustritt 1 mit seinem periodisch abgelenkten Luftstrahl Fadenspanner 44, Fadenbremse 45 und Schussspule 46 überreicht.

Gegen das Gewebe 47 ist der Luftvorhang durch eine Abdeckplatte 48 begrenzt, die nach unten offen ist ; durch aus der Vertikalen abgelenkte Luft des Luftvorhanges wird ein Abblasen der nicht dargestellten Projektilschmierung ermöglicht. Das Abblasen der Projektilschmierung kann dabei noch verbessert werden, wenn die Abdeckplatte 48 seitlich teilweise geschlossen ist. Bei Garnen, die relativ wenig Flugbildung verursachen, ist es auch möglich, die Abdeckplatte 48 nach unten geschlossen bzw. verlängert auszuführen, so dass sie eine geschlossene Wand bildet, in der lediglich die Durchtrittsöffnung 50 für das Projektil 42 vorhanden ist. Mit einer unten geschlossenen Abdeckplatte 48 wird die Abschirmung des Luftvorhangs zum Webfach 53 hin verbessert.

Unter der Abdeckplatte 48 sind die Kurvenplatte 51 zur Steuerung der Fadenschere 3 und vor dieser Kurvenplatte der Zentrierflügel 52 dargestellt.

Die in Richtung auf das Webfach 53 bewegten Teile des Schusseintragmechanismus fördern bei dem Flugmaterial (Flusen) die Tendenz, sich mit einer Komponente in Richtung des Schussfadenlaufs zu bewegen ; dagegen wirkt der Luftvorhang als « Sperre ». Er schirmt im Zusammenwirken mit der Abdeckplatte 48 das Webfach 53 und damit das Gewebe 47 gegen den im Schusswerk 34 erzeugten Flug ab. Die in den Luftvorhang gelangende Fasern werden dabei nach unten aus der Maschine weggeführt.

Gleichzeitig reinigen die Luftaustragsdüse 31 und der Luftaustritt 1 - unterstützt von dem Luftvorhang - das Schusswerk 34 einschliesslich Fadenspanner 44 und Fadenbremse 45, wo durch Fadenübergabe, Fadentransport und Fadenabbremsung ein wesentlicher Teil des Fluges entsteht. Der « kehrende » Luftaustritt 1 bewirkt darüberhinaus, dass von der Luftaustragsdüse 31 in seinen Wirkungsbereich geblasener Flug aus der Maschine entfernt wird.

Durch den Einbau geeigneter Ventile in die Druckleitung 32 ist es möglich, die Strömungen aus der Luftausblasdüse 31 und aus der Schlitzdüse 30 diskontinuierlich austreten zu lassen. Die dadurch entstehenden Luftimpulse fördern durch ihre Stosswirkung die Abblasung, wobei beispielsweise Pulsfrequenzen kleiner 60 pro min., vorzugsweise unter 30/min., eingehalten werden.

Durch die Anordnung einer Anzahl von in unterschiedlicher Richtungen blasenden Einzelelementen wird gewährleistet, dass im ganzen Schusseintragbereich keine « toten » Ecken entstehen, und dass der Flug durch die Blasluft sicher aus diesem Bereich wegtransportiert wird. Die Geschwindigkeiten bzw. Energien der « Reinigungs-Luftstrahlen » sind im ganzen System so zu wählen, dass einerseits das Flugmaterial möglichst weitgehend wegtransportiert, andererseits jedoch durch die Blasluft die Führung und Lage des Fadens nicht beeinträchtigt werden.

## Patentansprüche

1. Vorrichtung zum Reinigen bzw. Ausblasen von Arbeitsstellen in einer Webmaschine, welche Vorrichtung mindestens eine mit Druckluft beaufschlagte Leitung enthält, die zu mindestens einem schlitzartigen Luftaustritt führt, der oberhalb der zu reinigenden Arbeitsstellen angeordnet ist, und die Luft periodisch über die Arbeitsstellen ausbläst, dadurch gekennzeichnet, dass der Luftaustritt (1, 16, 26) einen kontinuierlich rotierenden Rundkörper (6, 13, 23) aufweist, der parallel zum im Raum feststehenden, quer zur Fadenlaufrichtung angeordneten Luftaustritt (1, 16, 26) verläuft, und dass ferner über einen Winkelbereich in Umfangsrichtung des Rundkörpers (6, 13, 23) eine einseitige periodische Auslenkung für den aus einer schmalen schlitzartigen Ausblasdüse (3, 14, 24) austretenden Luftstrahl vorgesehen ist.

2. Vorrichtung nach Anspruch 1, dadurch gekennzeichnet, dass der Luftaustritt (1) starr gegen ein Ende der zu reinigenden Arbeitsstellen gerichtet ist und der Rundkörper (6) zur Erzeugung eines Coanda-Effektes neben der Austrittsöffnung (3) in Auslenkrichtung versetzt angeordnet ist.

3. Vorrichtung nach Anspruch 2, dadurch gekennzeichnet, dass der Rundkörper (6) als Stufenkörper aus längs eines Durchmessers (8) gegeneinander verschobenen Kreiszylindersektoren mit gleichen Radien ausgebildet ist.

4. Vorrichtung nach Anspruch 1, dadurch gekennzeichnet, dass der Rundkörper (6) durch die abzulenkende Luft selbstangetrieben ist.

5. Vorrichtung nach Anspruch 4, gekennzeichnet durch eine. einstellbare Reibungsbremse (11), die den selbstangetriebenen Rundkörper (6) abbremst.

6. Vorrichtung nach Anspruch 1, dadurch gekennzeichnet, dass der Rundkörper (6) als Hohlzylinder (13) mit auf dem Umfang verteilten schlitzartigen Ausblasdüsen (14) in einem feststehenden, ihn konzentrisch umgebenden Gehäuse (15) angeordnet ist, das die Druckleitung (12) abschliesst und für den Luftstrahl einen, sich über einen Winkelbereich seines Umfanges erstreckenden Luftaustritt (16) hat, wobei der Winkelbereich der Ausblasdüsen (14) relativ zu demjenigen des Luftaustritts (16) im feststehenden Gehäuse (15) schmal ist.

7. Vorrichtung nach Anspruch 1, dadurch gekennzeichnet, dass der Rundkörper als Hohlzylinder (23) mit auf dem Umfang verteilten schlitzartigen Ausblasdüsen (24) ein feststehendes Gehäuse (25) konzentrisch eng umgibt, das die Druckleitung (22) abschliesst und für den Luftstrahl einen sich über einen Winkelbereich seines Umfangs erstreckenden Luftaustritt (26) hat, wobei der Winkelbereich der Ausblasdüsen (24) relativ zu demjenigen des Luftaustritts (26) im feststehenden Gehäuse (25) schmal ist.

8. Vorrichtung nach Anspruch 1, dadurch gekennzeichnet, dass die Auslenkfrequenz des von dem Rundkörper (6, 13, 23) beeinflussten, aus der schlitzartigen Ausblasdüse (3, 14, 26) austretenden Luftstrahles 1 bis 60 pro Minute beträgt.

9. Webmaschine, die eine Vorrichtung nach einem der vorstehenden Ansprüche aufweist, dadurch gekennzeichnet, dass die Vorrichtung zur Reinigung eines Teiles des Schussfadeneintragsbereiches der Webmaschine dient.

10. Webmaschine nach Anspruch 9, dadurch gekennzeichnet, dass in Schussfadenlaufrichtung dem Luftaustritt (1, 16, 26) der Vorrichtung eine quer zur Schussfadenrichtung verlaufende Schlitzdüse (30) nachgeordnet ist, die einen vertikalen Luftvorhang zwischen Fadenschere (33) und Schusswerk (34) legt.

11. Webmaschine nach Anspruch 10, dadurch gekennzeichnet, dass fadeneinlaufseitig der Fadenschere (33) eine Abdeckplatte (48) den Luftvorhang webladenseitig begrenzt.

12. Webmaschine nach Anspruch 10 oder 11, dadurch gekennzeichnet, dass in Schussfadenlaufrichtung zwischen dem Luftaustritt (1, 16, 26) und der Schlitzdüse - (30) eine Luftausblasdüse (31) angeordnet ist, deren dem Schussfadenlauf schräg entgegengerichteter Luftstrahl von oben auf das Schusswerk (34) gerichtet ist.

## Claims

1. Means for cleaning or blowing-out work stations of a loom, the means comprising at least one line which is supplied with compressed air and which extends to at least one slot-like air outlet disposed above the work stations to be cleaned and which ejects air periodically over the working stations, characterised in that the air outlet (1, 16, 26) has a continuously rotating circular member (6, 13, 23) which extends parallel to the physically stationary air outlet (1, 16, 26), the same being disposed transversely to the direction of yarn movement, and by way of an angular zone in the peripheral direction of the circular member (6, 13, 23) a one-sided periodic deflection of the air stream issuing from a narrow slot-like ejection nozzle (3, 14, 24) is provided.

2. Means according to claim 1, characterised in that the air outlet (1) extends fixedly towards one end of the working stations to be cleaned and the circular member (6) is staggered in the deflection direction adjacent the outlet orifice (3) to produce a Coanda effect.

3. Means according to claim 2, characterised in that the circular member (6) is a stepped member embodied by circular cylinder sectors which have the same radii as one another and which are staggered relatively to one another along a diameter (8).

4. Means according to claim 1, characterised in that the circular member (6) is driven automatically by the air to be deflected.

5. Means according to claim 4, characterised by an adjustable friction brake (11) which brakes the self-driven circular member (6).

6. Means according to claim 1, characterised in that the circular member (6) is disposed as a hollow cylinder (13), which has slot-like ejection nozzles (14) distributed over its periphery, in a stationary casing (15) which extends concentrically around the circular member (6), closes the pressure line (12) and is formed for the airstream with an air outlet (16) extending over an angular zone of its periphery, the angular zone of the ejection nozzles (14) being narrow relatively to the angular zone of the air outlet (16) in the stationary casing (15).

7. Means according to claim 1, characterised in that the circular member extends, as a hollow cylinder (23) having slot-like ejection nozzles (24) distributed over its periphery, concentrically and closely around a stationary casing (25) which closes the pressure line (22) and is formed for the airstream with an air outlet (26) extending over an angular zone of its periphery, the angular zone of the ejection nozzles (24) being narrow relatively to the angular zone of the air outlet (26) in the stationary casing (25).

8. Means according to claim 1, characterised in that the deflection frequency of the airstream acted on by the circular member (6, 13, 23) and issuing from the slot-like ejection nozzle (3, 14, 26) is from 1 to 60 per minute.

9. A loom having means according to any of the previous claims, characterised in that the means are effective to clean a part of the picking zone of the loom.

10. A loom according to claim 9, characterised in that a slot-like nozzle (30) which extends transversely of the weft yarn direction is disposed after the air outlet (1, 16, 26) of the means, as considered in the direction of weft yarn movement, and places a vertical air curtain between the yarn shears (33) and -the picking mechanism (34).

11. A loom according to claim 10, characterised in that a cover plate (48) bounds the air curtain on the sley side on the entry side of the yarn shears (33).

12. A loom according to claim 10 or 11, characterised in that an air ejection nozzle (31) is disposed between the air outlet (1, 16, 26) and the slot-like nozzle (30) as considered in the direction of weft yarn movement and the air stream which issues from the nozzle (31) and which is directed oppositely and inclinedly to the direction of weft yarn movement is directed downwardly on to the picking mechanism (34).

## Revendications

1. Dispositif respectivement destiné au nettoyage ou au décrassage pneumatique de postes de travail dans un métier à tisser, ce dispositif comprenant au moins une conduite qui est alimentée en air comprimé et même au moins à une sortie d'air en forme de fente, disposée au-dessus des postes de travail devant être nettoyés, et projetant périodiquement de l'air sur ces postes de travail, caractérisé par le fait que la sortie d'air (1, 16, 26) présente un corps rond (6, 13, 23) tournant en continu, qui s'étend parallèlement à la sortie d'air (1, 16, 26) fixe dans l'espace et disposée transversalement par rapport au sens de défilement du fil ; et par le fait qu'il est par ailleurs prévu sur une plage angulaire, dans le sens périphérique du corps rond (6, 13, 23), une déviation périodique d'un côté pour le courant d'air projeté sortant d'une buse soufflante étroite (3, 14, 23), du type fente.

2. Dispositif selon la revendication 1, caractérisé par le fait que la sortie d'air (1) est dirigée rigidement vers une extrémité des postes de travail devant être nettoyés et le corps rond (6) est disposé à côté de l'orifice de sortie (3), avec décalage dans le sens de déviation, en vue d'engendrer un effet Coanda.

3. Dispositif selon la revendication 2, caractérisé par le fait que le corps rond (6) est réalisé sous la forme d'un corps étagé, comprenant des secteurs cylindriques droits de rayons identiques, mutuellement décalés le long d'un diamètre (8).

4. Dispositif selon la revendication 1, caractérisé par le fait que le corps rond (6) est automatiquement entraîné par l'air devant être dévié.

5. Dispositif selon la revendication 4, caractérisé par un frein à frottement (11) réglable, qui freine le corps rond (6) entraîné automatiquement.

6. Dispositif selon la revendication 1, caractérisé par le fait que le corps rond (6) est logé, en tant que cylindre creux (13) muni de buses soufflantes (14) du type fente, réparties sur le pourtour, dans un boîtier fixe (15) qui l'entoure concentriquement, obture la conduite de pression (12) et possède, pour le courant d'air projeté, une sortie d'air (16) s'étendant sur une plage angulaire de son pourtour, la plage angulaire des buses soufflantes (14) étant étroite comparativement à celle de la sortie d'air (16) dans le boîtier fixe (15).

7. Dispositif selon la revendication 1, caractérisé par le fait que le corps rond entoure étroitement et concentriquement, en tant que cylindre creux (23) muni de buses soufflantes (24) du type fente, réparties sur le pourtour, un boîtier fixe (25) qui obture la conduite de pression (22) et possède, pour le courant d'air projeté, une sortie d'air (26) s'étendant sur une plage angulaire de son pourtour, la plage angulaire des buses soufflantes (24) étant étroite comparativement à celle de la sortie d'air (26) dans le boîtier fixe (25).

8. Dispositif selon la revendication 1, caractérisé par le fait que la fréquence de déviations du courant d'air projeté, influencé par le corps rond (6, 13, 23) et sortant par la buse soufflante (3, 14, 24) du type fente, est de 1 à 60 par minute.

9. Métier à tisser présentant un dispositif selon l'une des revendications précédentes, caractérisé par le fait que ce dispositif sert au nettoyage d'une partie de la zone d'insertion de la trame dudit métier à tisser.

10. Métier à tisser selon la revendication 9, caractérisé par le fait qu'une buse fendue (30), s'étendant transversalement par rapport à la direction du fil de trame et située en aval de la sortie d'air (1, 16, 26) du dispositif, dans le sens du défilement de ce fil de trame, interpose un rideau d'air vertical entre le coupe-fil (33) et le mécanisme (34) d'insertion des duites.

11. Métier à tisser selon la revendication 10, caractérisé par le fait que, côté pénétration du fil dans le coupe-fil (33), une plaque de recouvrement (48) délimite le rideau d'air côté battant.

12. Métier à tisser selon la revendication 10 ou 11, caractérisé par le fait qu'une buse (31) d'insufflation d'air est implantée dans le sens de défilement du fil de trame, entre la sortie d'air (1, 16, 26) et la buse fendue (30), buse d'insufflation dont le courant d'air projeté, dirigé à l'oblique en sens inverse du défilement du fil de trame, est orienté de haut en bas sur le mécanisme (34) d'insertion des duites.
